# EUROPÄISCHE PATENTSCHRIFT

(11) **EP 1 795 664 B1**
(45) Veröffentlichungstag und Bekanntmachung des Hinweises auf die Patenterteilung: **28.01.2015**
(21) Anmeldenummer: 06124533.8
(22) Anmeldetag: 22.11.2006
(51) Int. Cl.: E04B 1/68

(54) **In einer Umhüllungsfolie aufgenommener Schaumstoffstreifen**
Foam strip within an envelopping foil
Bande de mousse dans un film d' enveloppement

(30) Priorität: 07.12.2005 DE 102005058414
(43) Veröffentlichungstag der Anmeldung: 13.06.2007
(73) Patentinhaber: Tremco illbruck Produktion GmbH, 92439 Bodenwöhr (DE)
(72) Erfinder: Komma, Markus, Dr., 93128 Regenstauf (DE); Daniel, Rüdiger, 42929 Wermelskirchen (DE); Hess, Jürgen, Dr., 92431 Neunburg v. W. (DE)
(74) Vertreter: Lippert, Stachow & Partner

(56) Entgegenhaltungen:
- EP-A- 1 131 525
- EP-A- 1 600 571
- EP-B1- 0 688 382
- "Testing of textiles: determination of air permeability of textile fabrics", DEUTSCHE NORM,, no. DIN 53887, 1 August 1986 (1986-08-01), pages 1-3, XP007922823,

## Beschreibung

Die Erfindung betrifft einen Schaumstoffstreifen mit einer Umhüllungsfolie nach den Merkmalen des Oberbegriffs des Anspruches 1, wobei der Schaumstoffstreifen in der Umhüllungsfolie aufgenommen ist.

Schaumstoffstreifen der in Rede stehenden Art sind insbesondere als Dichtungsstreifen oder Dichtungselemente bekannt, so weiter insbesondere im Baubereich zur Abdichtung von Bauwerksfugen. So wird diesbezüglich beispielsweise auf die EP 1 131 525 Bl verwiesen. Aus dieser ist ein Dichtstreifen, bestehend aus einem elastisch rückstellfähigem Schaumstoffstreifen bekannt, der in komprimiertem Zustand in einer die Rückstellung des Schaumstoffstreifens ermöglichenden Umhüllungsfolie aufgenommen ist, welch letztere als Aufreißfolie ausgebildet ist. Nach entsprechender Öffnung der Umhüllungsfolie stellt sich der Schaumstoffstreifen zufolge einer vorgesehenen Imprägnierung verzögert zurück.

Aus der EP-A 1 131 525 ist ein Schaumstoffstreifen bekannt, der in einer Umhüllungsfolie aufgenommen ist und zur verzögerten Rückstellung imprägniert ist. Aus der EP-A 1 600 571 ist ein aus Schaumstoff bestehendes Dichtungselement bekannt mit einer im Einzelnen nicht spezifizierten Luftdurchlässigkeit. Auch dieses Schaumstoffelement ist zur verzögerten Rückstellung imprägniert.

Ausgehend von dem genannten Stand der Technik beschäftigt sich die Erfindung mit der Aufgabe, einen Schaumstoffstreifen mit Umhüllungsfolie anzugeben, welcher in der Umhüllungsfolie aufgenommen ist, wobei der Aufbau soweit verbessert ist, dass hieraus zugleich eine verbesserte Handhabung des Schaumstoffstreifens resultiert.

Diese Aufgabe ist beim Gegenstand des Anspruchs 1 gelöst, wobei darauf abgestellt ist, dass der eine Luftdurchlässigkeit von 80 - 150 1/m²s, gemessen nach DIN 53887 an einer 10mm dicken Probe bei 0,5mbar Unterdruck, aufweisende Schaumstoffstreifen bereits bei 10 - 60% Komprimierung seiner Dicke schlagregendicht ist. Der Schaumstoff ist offenzellig eingestellt, mit einer Luftdurchlässigkeit, die weiter bevorzugt im Bereich von 80 - 120 1/m²s liegt. Zufolge der erfindungsgemäßen Ausgestaltung sind die Rückstellkräfte des komprimiert in der Umhüllungsfolie aufgenommenen Schaumstoffstreifens so verringert, dass der eingepackte Streifen in dieser komprimierten Stellung einen der dekomprimierten Querschnittsform adäquaten Querschnitt aufweist, so in bevorzugter Ausgestaltung einen rechteckigen, bevorzugt annähernd quadratischen Querschnitt. Der komprimierte Streifen baucht nicht in Richtung quer zur Komprimierung aus, was die Handhabung des komprimiert in der Umhüllung gefassten Streifens erleichtert. Die Kanten des Rechteckquerschnitts können hierbei durchaus verrundet sein. Der diesbezügliche Radius beträgt jedoch nur wenige Millimeter, so insbesondere 1 - 2 mm. Die Dekomprimierung nach Aufreißen der Umhüllungsfolie erfolgt in bekannter Weise nur in einer Erstreckungsrichtung. Durch die vorgeschlagene Ausgestaltung des Schaumstoffstreifens wird eine komprimierte, umhüllte Stellung desselben erreicht, in der die quer zur Dekomprimierungs- bzw. Aufstellrichtung gemessene Breite des Schaumstoffstreifens der Breite in der unkomprimierten Stellung im Wesentlichen entspricht. Dies kann zu einer vereinfachten Handhabung bspw. beim Einsetzen des komprimierten Schaumstoffstreifens in eine Bauwerksfuge führen. Der Schaumstoffstreifen ist weiter so eingestellt, dass dieser bereits bei einer Komprimierung von nur 10 % schlagregendicht ist (nach DIN 18543). Die nach Aufreißen der Umhüllungsfolie resultierende Aufstellung des Streifens kann demzufolge bis zu 90 % der ursprünglichen Streifendicke betragen. Entsprechend kann ein nicht komprimierter Schaumstoff Verwendung finden, der mit einem entsprechend geringerem Übermaß gefertigt ist.

Die geforderte Schlagregendichtheit ist bspw. bei 50 %, also bei bis auf die Hälfte der unkomprimierten, ursprünglichen Dicke zusammengepresstem Streifen erreicht. Weiter ist in einer bevorzugten Ausgestaltung des Erfindungsgegenstandes vorgesehen, dass der Schaumstoff ein Polyurethan-Schaumstoff ist. Dieser kann mit einem flammhemmend eingestellten Kunstharz imprägniert sein, welcher zugleich die gewünschte Rückstellungsverzögerung bietet. Als besonders vorteilhaft erweist sich diesbezüglich, wenn der Schaumstoff ein Polyurethan-Ether-Schaumstoff ist, welcher einen erhöhten Anteil an geschlossenen Poren aufweist. Das Raumgewicht des Schaumstoffes beträgt 25 -100 kg/m³, bevorzugt 33 - 80 kg/m³. Die Stauchhärte nach ISO 3386 (40 %) beträgt bevorzugt 3,2 - 4,5 KPa.

Nachstehend ist die Erfindung anhand der beigefügten Zeichnung, welche lediglich ein Ausführungsbeispiel darstellt, näher erläutert. Es zeigt:
- Fig. 1: in perspektivischer Darstellung eine Rolle des erfindungsgemäßen, in einer Umhüllungsfolie im komprimierten Zustand gehalterten Schaumstoffstreifens;
- Fig. 2: den Schnitt gemäß der Linie II - II in Fig. 1 mit in strichpunktierter Linienart wiedergegebener entkomprimierter Stellung des Schaumstoffstreifens;
- Fig. 3: eine stark vergrößerte Schnittdarstellung des komprimierten Schaumstoffstreifens;
- Fig. 4: in Schnittdarstellung eine Einbausituation mit dem in einer Bauwerksfuge festgelegten komprimierten Schaumstoffstreifen;
- Fig. 5: eine der Fig. 4 entsprechende Darstellung, jedoch nach einem Aufreißen der Umhüllung und nachfolgender Rückstellung des Schaumstoffes;
- Fig. 6: den Schaumstoffstreifen in perspektivischer Einzeldarstellung mit partiell aufgerissener Umhüllungsfolie.

Der vorgeschlagene Schaumstoffstreifen 1 formt einen elastisch rückstellfähigen Dichtstreifen D. Der Schaumstoffstreifen 1 ist offenporig und besteht in dem dargestellten Ausführungsbeispiel aus einem Polyurethan-Ether-Schaum.

Der Schaumstoffstreifen 1 ist zur verzögerten Rückstellung imprägniert, wozu als Imprägnierungsmittel bspw. Acrylat zur Anwendung kommt.

Im dekomprimierten, ursprünglichen Zustand weist der Schaumstoffstreifen 1 einen rechteckigen Querschnitt auf (siehe strichpunktierte Darstellung in Fig. 2). Die Komprimierung liegt in einer Ebene parallel zur längeren Seite des Rechtecks. Die in Komprimierrichtung verlaufende längere Seite entspricht in dem dargestellten Ausführungsbeispiel etwa dem Vierfachen der quer zur Komprimierungsrichtung gemessenen Breite x. Diese beträgt in dem dargestellten Ausführungsbeispiel etwa 20 mm.

Der komprimierte Schaumstoffstreifen 1 liegt in einer die Volumenverkleinerung sichernden Eintaschung ein, die durch eine Aufreiß-Umhüllungsfolie 2 erreicht ist. Diese besteht aus einer den Schaumstoffstreifen 1 einschließenden Kunststofffolie F, die zugleich eine sich in Längsrichtung des Schaumstoffstreifens 1 erstreckende Abreißlasche 3 ausbildet.

Die Umhüllungsfolie 2 besteht bspw. aus einem Polypropylen-Werkstoff. In der Aufreiß-Umhüllung 2 einliegend, ist der Schaumstoffstreifen 2 in Richtung seiner Querschnitts-Längsseite auf etwa ein Viertel seiner Ausgangsgestalt gemäß der strichpunktierten Darstellung in Fig. 2 zusammengedrückt. Die Eckbereiche sind leicht mit einem Radius von wenigen Millimetern, so in dem dargestellten Ausführungsbeispiel von etwa 2 mm verrundet, zufolge dessen der komprimierte Schaumstoffstreifen 1 weiterhin eine rechteckförmige Querschnittsgestalt aufweist. Dies unter Beibehaltung der auch ursprünglichen Breite x des Streifens 1. Lediglich die Dicke y' ist gegenüber der unkomprimierten Stellung (Dicke y - vgl. Fig. 2) verändert.

Die komprimierten Seitenwände 4 des Schaumstoffstreifens 1 erstrecken sich im Querschnitt weiterhin etwa rechtwinklig zur Breitenerstreckung des Streifens.

Dies ist erreicht durch die Wahl des Schaumstoffes, welcher eine Luftdurchlässigkeit von bspw. 801/m²s aufweist.

Die Umhüllungsfolie 2 ist zur Rückhaltung des Schaumstoffstreifens 1 in der komprimierten Stellung schlauchartig geformt; umfasst entsprechend den Schaumstoffstreifen 1 umlaufend. Der so gebildete Innenraum zur Aufnahme des komprimierten Schaumstoffstreifens 1 steht unter einer die Rollfähigkeit eines solchen Schaumstoffstreifens 1 bzw. Dichtstreifens D nicht behindernder Prallfüllung (siehe Fig. 1).

Die den Schaumstoffstreifen 1 einschließende Kunststofffolie F ist zur Bildung der Aufreiß-Umhüllung 2 gegen sich selbst verhaftet. Diese Verhaftung ist einer Längsseitenwand 4 etwa mittig ihrer Höhenerstreckung im komprimierten Zustand über die gesamte Länge des Schaumstoffstreifens 1 vorgesehen und trägt in den Darstellungen das Bezugszeichen 5. Bevorzugt ist, wie auch dargestellt, die Verhaftung 5 durch eine Vernähung realisiert, bspw. in Form einer Abnaht. Die entsprechende Naht 6, enthaltend Ober- und Unterfaden, ist insbesondere in der Darstellung in Fig. 3 zu erkennen.

Die dabei auftretenden Nähstiche 7 bilden eine reihenförmige Perforation. Mittels dieser Verhaftung 5 wird ein den Schaumstoffstreifen 1 oberseitig überdeckender Folienabschnitt 8 mit einem den Schaumstoffstreifen 1 unterseitig abdeckenden Folienabschnitt 9 lösbar verbunden. Beide Folienabschnitte 8 und 9 erstrecken sich jenseits der Naht 6, dem Schaumstoffstreifen 1 abgewandt weiter zur Bildung der Abreißlasche 3.

Der untere Folienabschnitt 9 erstreckt sich über die untere Breitseitenfläche des Schaumstoffstreifens 1 hinaus über den gesamten Rückenbereich des Schaumstoffstreifens 1, hier die zugeordnete Seitenwand 4 überdeckend bis in den dem Bodenbereich abgewandten Eckbereich. Hier geht dieser untere Folienabschnitt 9 materialeinheitlich, einstückig über in den oberen Folienabschnitt 8, wobei in dem vorbeschriebenen Eckbereich eine Perforation 10 vorgesehen ist, zur Trennung von oberem und unterem Folienabschnitt 8 bzw. 9.

Der obere Folienabschnitt 8 ist verstärkt durch eine zweite Folienlage 11. Diese erstreckt sich von der Perforation 10 ausgehend bis in den Wurzelbereich der Abreißlasche 3, die Naht 6 überdeckend.

Oberer Folienabschnitt 8 und zweite Folienlage 11 sind vollflächig miteinander verbunden, so insbesondere durch Verklebung.

Der Schaumstoffstreifen 1 ist gegenüber der ihn umhüllenden Kunststofffolie F gegen Wandern gesichert festgelegt. Hierzu ist der Schaumstoffstreifen 1 innenseitig der Umhüllungsfolie 2 verhaftet. Diese Verhaftung ist durch Verkleben gebildet, wobei ein doppelseitig wirkender Klebestreifen 12 zur Anwendung kommt. Dieser ist auf der einen Seite mit der Kunststofffolie F und auf der anderen Seite mit dem Schaumstoffstreifen 1 verklebt. Dies hat zugleich fertigungstechnischen Vorteil, da sich bei noch offener, also nicht zur Bildung des Innenraumes geführter Umhüllung der Schaumstoffstreifen 2 exakt auf dem noch offenen, d.h. aufgefaltet planen Streifen der Kunststofffolie F haltern lässt.

Zudem ist der Dichtstreifen D außenseitig mit einem Längsklebestreifen 13 versehen. Über diesen lässt sich der Dichtstreifen D an einem vorgesehenen Objekt haltern, wie bspw. an einem Rahmenprofil 14 oder einer damit verbundenen Leiste 15. In beiden Fällen kann es sich um Kunststoff-Profilmaterial handeln.

Auch der Längsklebestreifen 13 ist ein doppelseitig wirkender Klebestreifen. Der Längsklebestreifen 13 befindet sich räumlich in Überdeckung zur innenseitigen Verhaftung zwischen dem Schaumstoffstreifen 1 und der Kunststofffolie F durch den Klebestreifen 12. Auf diese Weise entsteht, einbezogen den die Aufreißumhüllung 2 bildenden Part, ein dreilagiges Laminat von guter Festigkeit, die noch durch eine besondere Armierungsmaßnahme erhöht ist. Hierzu sind Verstärkungsfäden 18 vorgesehen, die bodenseitig des Schaumstoffstreifens 1 zwischen dem zugeordneten Klebestreifen 12 und dem unteren Folienabschnitt 9 in Längserstreckung des Schaumstoffstreifens 1 verlaufen.

Der vorgeschlagene Schaumstoffstreifen 1 kann gemäß den Darstellungen in den Figuren 4 und 5 als Dichtstreifen D zur Dichtung einer Bauwerksfuge 16 herangezogen werden. Der Schaumstoffstreifen 1 ist mittels des Längsklebestreifens 13 an dem Rahmenprofil 14 bzw. hier an der Leiste 15 fixiert, gerichtet gegen die zu der Leiste 15 beabstandete Wandfläche 17. Zumindest bis zum Abschluss der Positionierungsarbeiten ist der Schaumstoffstreifen 1 weiterhin in seiner komprimierten Stellung in der Umhüllungsfolie 2 gefesselt. Erst hiernach erfolgt die Freigabe.

Durch Zug an der Abreißlasche 3 reißt die Verhaftung 5 zufolge der durch die Nähstiche 7 erreichten Perforation, wobei bevorzugt hierbei beide durch die Folienabschnitte 8 und 9 gebildeten Laschenabschnitte erfasst werden. Insbesondere der untere Laschenabschnitt, d.h. der dem unteren, über den Längsklebestreifen 13 mit dem Rahmenprofil 14 bzw. mit der Leiste 15 verklebten Folienabschnitt 9 zugeordnete Laschenabschnitt reißt entlang der Naht 6 ab. Der obere Folienabschnitt 8 verbleibt an dessen Abreißlaschenabschnitt bedingt durch die laminatartige Verstärkung mittels der zweiten Folienlage 11. Dieser Abschnitt reißt entlang der rückwärtigen Perforation 10, wonach der gesamte obere Folienabschnitt 8 aus der Bauwerksfuge 16 herausgezogen werden kann, dies unter gleichzeitiger Auslösung der Schaumstoffrückstellung in Richtung auf die zugeordnete Wandfläche 17.

Diese Schaumstoffrückstellung ist aufgrund der erwähnten Imprägnierung verzögernd eingestellt. Das Aufquellen des Schaumstoffes erfolgt entsprechend über einen längeren Zeitraum als bei Schaumstoffen, die nicht mit einer solchen Imprägnierung versehen sind.

In Fig. 5 ist die Stellung dargestellt, in welcher der aufgequollene Schaumstoffstreifen 1 mit einer rückgestellten Dicke y" die Bauwerksfuge 16 dichtend abschließt. Bevorzugt ist in dieser rückgestellten Stellung des Schaumstoffstreifens 1 ein quadratischer Querschnitt erreicht. Die Dicke y" entspricht weiter bevorzugt maximal der Breite x. Der Streifen 1 erfährt entsprechend eine Rückstellung auf etwa 50 % der ursprünglichen Schaumstoffdicke y. Durch die gewählten Schaumstoffeigenschaften ist bereits bei einer solchen Komprimierung ein ausreichender Schlagregenschutz erreicht. Dieser ist auch noch gegeben, wenn sich der Schaumstoff auf etwa 90 % der ursprünglichen Dicke zurückstellt. Er weist entsprechend eine Schlagregendichtigkeit auf, die bereits bei einer Komprimierung von nur 10 % erreicht wird, was in vorteilhafter Weise eine Reduzierung der Ausgangshöhe y und eine entsprechende Materialreduzierung zur Folge haben kann.

## Patentansprüche

1. Schaumstoffstreifen mit einer Umhüllungsfolie, wobei der Schaumstoffstreifen (1) in der Umhüllungsfolie (2) aufgenommen ist, wobei ferner der Schaumstoffstreifen (1) zur verzögerten Rückstellung imprägniert ist und einen Rechteckquerschnitt aufweist, **dadurch gekennzeichnet, dass** der eine Luftdurchlässigkeit von 80 - 150 1/m²s, gemessen nach DIN 53887 an einer 10 mm dicken Probe bei 0,5 mbar Unterdruck, aufweisende Schaumstoffstreifen bereits bei 10 - 60% Komprimierung seiner Dicke schlagregendicht ist.

2. Schaumstoffstreifen nach Anspruch 1, **dadurch gekennzeichnet, dass** der Schaumstoff ein Polyurethan-Schaumstoff ist.

3. Schaumstoffstreifen nach Anspruch 1, **dadurch gekennzeichnet, dass** der Schaumstoff ein Polyurethan-Ether-Schaumstoff ist.

4. Schaumstoffstreifen nach einem der vorhergehenden Ansprüche, **dadurch gekennzeichnet, dass** der Schaumstoff ein Raumgewicht von 25 - 100 kg/m³ aufweist.

5. Schaumstoffstreifen nach einem der vorhergehenden Ansprüche, **dadurch gekennzeichnet, dass** der Schaumstoff eine Stauchhärte nach ISO 3386 (40%) von 3,2 - 4,5 KPa aufweist.

## Claims

1. Foam strip with an enveloping foil, wherein said foam strip (1) is received in said enveloping foil (2), wherein further said foam strip (1) is impregnated for retarded restoring and has a rectangular cross section, **characterized in that** the foam strip having an air permeability of 80 - 150 I/m²s, measured according to DIN 53887 on a sample of 10 mm thickness at a negative pressure of 0.5 mbar, is driving rain-proof already at a compression of 10 - 60% of its thickness.

2. Foam strip according to claim 1, **characterized in that** the foam is a polyurethane foam.

3. Foam strip according to claim 1, **characterized in that** the foam is an ether-based polyurethane foam.

4. Foam strip according to any one of the preceding claims, **characterized in that** the foam has a volumetric weight of 25 - 100 kg/m³.

5. Foam strip according to any one of the preceding claims, **characterized in that** the foam has a compression stress value according to ISO 3386 (40%) of 3.2 - 4.5 KPa.

## Revendications

1. Bande de mousse dans un film d'enveloppement, la bande de mousse (1) étant reçue à l'intérieur du film d'enveloppement (2), la bande de mousse (1) en outre étant imprégnée pour un rappel retardé et présentant une section transversale rectangulaire, **caractérisée en ce que** la bande de mousse présentant une perméabilité à l'air de 80 - 150 I/m²s, mesuré selon la norme DIN 53887 sur un échantillon d'une épaisseur de 10 mm à une dépression de 0,5 mbar, est étanche à la pluie battante déjà à une compression de 10 - 60% de son épaisseur.

2. Bande de mousse selon la revendication 1, **caractérisée en ce que** la mousse et une mousse de polyuréthane.

3. Bande de mousse selon la revendication 1, **caractérisée en ce que** la mousse et une mousse d'éther de polyuréthane.

4. Bande de mousse selon l'une quelconque des revendications précédentes, **caractérisée en ce que** la mousse présente une masse volumique apparente de 25 -100 dk/m³.

5. Bande de mousse selon l'une quelconque des revendications précédentes, **caractérisée en ce que** la mousse présente une résistance à la compression selon la norme ISO 3386 (40%) de 3,2 - 4,5 KPa.
